# EUROPÄISCHE PATENTSCHRIFT

(11) **EP 4 092 237 B1**
(45) Veröffentlichungstag und Bekanntmachung des Hinweises auf die Patenterteilung: **17.09.2025**
(21) Anmeldenummer: 22173540.0
(22) Anmeldetag: 16.05.2022
(51) Int. Cl.: E05F 15/611, E05F 15/70

(54) **TÜRSYSTEM UND VERFAHREN ZUM AKTIVIEREN EINES ZENTRALEN STEUERMODULS IN EINEM TÜRSYSTEM**
DOOR SYSTEM AND METHOD FOR ACTIVATING A CENTRAL CONTROL MODULE IN A DOOR SYSTEM
SYSTÈME DE PORTE ET PROCÉDÉ D'ACTIVATION D'UN MODULE CENTRAL DE COMMANDE DANS UN SYSTÈME DE PORTE

(30) Priorität: 20.05.2021 DE 102021205141
(43) Veröffentlichungstag der Anmeldung: 23.11.2022
(73) Patentinhaber: GEZE GmbH, 71229 Leonberg (DE)
(72) Erfinder: Weber, Christoph, 70176 Stuttgart (DE); Kim, Hyun-Young, 70329 Stuttgart (DE)

(56) Entgegenhaltungen:
- EP-A1- 1 764 663
- EP-A2- 2 612 977
- WO-A1-2015/135607
- DE-A1- 4 344 729
- DE-T2- 60 302 068
- DE-U1- 202005 021 457

## Beschreibung

Die Erfindung betrifft ein Türsystem und ein Verfahren zum Aktivieren eines zentralen Steuermoduls in einem Türsystem.

Moderne Türsysteme sind üblicherweise mit einer zentralen Intelligenz ausgestattet, welche beispielsweise für die Steuerung einer Betriebsart des Türsystems, auch als Türmodus bezeichnet, für die Steuerung eines Türzustands und zur Kommunikation mit anderen Systemen benötigt wird. Da die Ausgestaltung und die Ausstattung von Türsystemen jedoch unterschiedlich sein kann, unterscheiden sich auch die in dem Türsystem vorhandenen Geräte. Somit gibt es kein Gerät oder Gerätetyp, welches grundsätzlich bei jedem Türsystem vorhanden wäre und dem die Funktionalität der zentralen Intelligenz immer zugewiesen werden kann. Deswegen wird üblicherweise ein Zusatzgerät vorgesehen, welches die Aufgaben der zentralen Intelligenz übernimmt. Dieses Zusatzgerät bedingt aber zusätzliche Anschaffungskosten, führt zu einer höheren Komplexität des Türsystems und zu einem höheren Installationsaufwand für das Türsystem.

Aus der Druckschrift DE 20 2005 021 457 U1 ist eine intelligente Steuerung für ein Torantriebsystem mit einem Bussystem bekannt. Wenn die intelligente Steuerung verbaut ist, übernimmt sie die Masterfunktion des Bussystems, anderenfalls übernimmt die Masterfunktion ein Masterantrieb.

Weitere Bussysteme für Türen oder Tore sind in DE 43 44 729 A1, EP 1 764 663 A1 und WO 2015/135607 A1 offenbart.

Es ist eine Aufgabe der vorliegenden Erfindung, den Komplexitätsgrad und den Installationsaufwand eines Türsystems zu reduzieren.

Diese Aufgabe wird durch den Gegenstand der unabhängigen Ansprüche 1 und 4 gelöst.

Vorteilhafte Ausgestaltungen sind Gegenstand der Unteransprüche.

Das erfindungsgemäße Türsystem umfasst eine Tür, ein Datenkommunikationssystem zum Bereitstellen eines Übertragungswegs für eine Datenübertragung unter Teilnehmern des Datenkommunikationssystems und wenigstens zwei Geräte mit einer elektronischen Steuereinheit, die als Teilnehmer an das Datenkommunikationssystem angeschlossen sind. Wenigstens zwei der Geräte sind mit einem zentralen Steuermodul zum Steuern des Türsystems versehen.

Bei den Geräten handelt es sich insbesondere um mit dem Türsystem verbaute Geräte, die geeignet sind, einen Zustand der Tür oder des Türsystems zu verändern: ein Türantrieb und ein motorbetriebenes Türschloss

Die zentralen Steuermodule weisen jeweils eine zentrale Intelligenz auf, sodass die jeweiligen Geräte geeignet sind, mittels ihrer elektronischen Steuereinheit beispielsweise einen Türzustand und eine Betriebsart des Türsystems, insbesondere auch durch Ansteuern der übrigen Teilnehmer des Datenkommunikationssystems, zu steuern.

Diese Steuerungsfunktion des zentralen Steuermoduls kann bei dem erfindungsgemäßen Türsystem durch die mit einem Steuermodul versehenen Geräte übernommen werden, welche Teil des Türsystems sind und ohnehin vorgesehen werden. Das Vorsehen eines Zusatzgeräts, welches die Steuerungsfunktion des Türsystems übernehmen kann, ist daher obsolet. Somit wird die Anzahl der Geräte in dem Türsystem, und damit der Installations- und Konfigurationsaufwand, reduziert. Zudem kann die zentrale Intelligenz automatisch an die Größe des Türsystems, nämlich an die Art der verbauten Geräte, angepasst werden, sodass die zentrale Intelligenz immer an die Größe des Türsystems angepasst ist.

Dadurch, dass wenigstens zwei Geräte mit einem Steuermodul versehen sind, können bei Ausfall eines Geräts gewisse Funktionen der zentralen Intelligenz von dem anderen Gerät übernommen werden. Ein "Single Point of Failure" existiert dann nicht.

Bei dem Datenkommunikationssystem kann es sich um ein Bussystem, beispielsweise CAN (Controller Area Network), handeln.

Das zentrale Steuermodul ist auf den Geräten aktivierbar und deaktivierbar. Dies bietet sich an, um zu vermeiden, dass mehrere Geräte gleichzeitig die Steuerung des Türsystems übernehmen. Die Geräte sind geeignet, ihr jeweiliges zentrales Steuermodul selbst im Betrieb und/oder zu Beginn des Betriebs des Türsystems zu aktivieren beziehungsweise zu deaktivieren.

Die Geräte sind ausgebildet, das jeweilige zentrale Steuermodul basierend auf wenigstens einem vorbestimmten Kriterium zu aktivieren. Die Geräte prüfen dann im Betrieb und/oder zu Beginn des Betriebs, ob das Kriterium erfüllt ist oder nicht, und aktivieren ihr zentrales Steuermodul je nach Ergebnis der Prüfung. Beispielsweise können die Geräte so eingerichtet sein, dass die Prüfung nur einmalig bei jeder Aufnahme des Betriebs des Türsystems erfolgt. Vorzugsweise können die Geräte die Prüfung aber auch zyklisch wiederkehrend vornehmen, um das Kriterium regelmäßig zu prüfen.

Die Geräte sind ausgebildet, das jeweilige zentrale Steuermodul basierend auf einer vorbestimmten Reihenfolge zu aktivieren. Die Reihenfolge kann beispielsweise festlegen, welches Gerät üblicherweise die Steuerung des Türsystems übernimmt. Ist dieses Gerät nicht in dem Türsystem verbaut oder aus anderen Gründen nicht verfügbar, so übernimmt das in der vorbestimmten Reihenfolge nächste Gerät die Steuerung des Türsystems und aktiviert sein zentrales Steuermodul.

Die Geräte sind ausgebildet, mittels des Datenkommunikationssystems ein Gerät, das in der vorbestimmten Reihenfolge vorrangig ist, zu detektieren und das jeweilige zentrale Steuermodul zu aktivieren, wenn festgestellt wird, dass kein vorrangiges Gerät Teilnehmer des Datenkommunikationssystems ist.

Beispielsweise kann die vorbestimmte Reihenfolge vorsehen, dass zunächst ein Türantrieb, alternativ ein Motorschloss und weiter alternativ ein Gerät zur Fluchttürsteuerung, auch als Türzentrale bezeichnet, die Steuerung des Türsystems übernimmt und sein zentrales Steuermodul aktiviert. Stellt beispielsweise ein Motorschloss fest, dass bei dem Türsystem kein Türantrieb verbaut oder verfügbar ist, so aktiviert es selbsttätig sein zentrales Steuermodul und übernimmt die Steuerung des Türsystems.

Vorzugsweise sind die Geräte ausgebildet, mittels der jeweiligen Steuermodule eine Betriebsart der Tür und/oder einen Türzustand zu steuern. Die Betriebsart, auch als Türmodus bezeichnet, kann beispielsweise ein Normal- oder Tagbetrieb, ein Betrieb im Feueralarm, entweder als Brandschutz oder als Fluchttür, oder ein Betrieb in nur eine Öffnungsrichtung sein. Der Türzustand beschreibt beispielsweise, ob die Tür offen oder geschlossen und verriegelt oder entriegelt ist. Insbesondere können innerhalb einer Betriebsart einzelne, theoretisch mögliche Türzustände oder der Übergang zwischen bestimmten Türzuständen gesperrt sein. Es versteht sich beispielsweise, dass in der Betriebsart "Feueralarm als Brandschutz" der Zustand "offen und entriegelt" nicht eingenommen werden darf. Vielmehr soll in dieser Betriebsart der Zustand "geschlossen und verriegelt" erreicht werden.

Die Geräte können außerdem ausgebildet sein, mittels der jeweiligen Steuermodule Informationen zum Systemzustand und/oder zu Fehlern des Türsystems zu speichern. Die Informationen zum Systemzustand können beispielsweise Angaben zu Türzyklen oder zum Wartungszustand enthalten. Diese Informationen sowie gespeicherte Fehler des Türsystems können vorteilhaft über eine an dem jeweiligen Gerät vorgesehene Schnittstelle mittels eines externen Konfigurations- und/oder Fehlerauslesegeräts ausgelesen werden.

Bei den Geräten handelt um einen Türantrieb, ein Motorschloss und vorzugsweise auch ein Gerät zur Fluchttürsteuerung handeln. Es können auch weitere Geräte Teil des Türsystems und als Teilnehmer an das Datenkommunikationssystem angeschlossen sein.

Das erfindungsgemäße Verfahren gemäß Anspruch 4 dient zum Aktivieren eines zentralen Steuermoduls in einem Türsystem, wobei das Türsystem eine Tür, ein Datenkommunikationssystem zum Bereitstellen eines Übertragungswegs für eine Datenübertragung unter Teilnehmern des Datenkommunikationssystems und wenigstens zwei Geräte mit einer elektronischen Steuereinheit, die als Teilnehmer an das Datenkommunikationssystem angeschlossen sind, aufweist. Wenigstens zwei der Geräte sind mit einem zentralen Steuermodul zum Steuern des Türsystems versehen. Das zentrale Steuermodul ist auf den Geräten aktivierbar und deaktivierbar, wobei die Geräte geeignet sind, ihr jeweiliges zentrales Steuermodul selbst zu aktivieren und zu deaktivieren. Das Verfahren umfasst die folgenden Schritte:
Auswählen eines Geräts basierend auf wenigstens einem vorbestimmten Kriterium und
Aktivieren des zentralen Steuermoduls auf dem ausgewählten Gerät.

Die Prüfung des Kriteriums kann wiederkehrend, insbesondere zyklisch, oder einmalig, beispielsweise zu Beginn des Betriebs des Türsystems erfolgen und insbesondere durch die Geräte selbst durchgeführt werden. Je nachdem, welches der Geräte aufgrund des Kriteriums ausgewählt wurde, wird das zentrale Steuermodul auf diesem ausgewählten Gerät aktiviert. Die zentralen Steuermodule auf allen übrigen Geräten werden deaktiviert, sodass diese nicht die Steuerung des Türsystems übernehmen. Die Steuerung des Türsystems mittels der zentralen Intelligenz ist dann immer einem der Geräte zugewiesen, welches dann auch als Observer oder Controller bezeichnet werden kann.

Das zentrale Steuermodul wird auf dem in einer vorbestimmten Reihenfolge ranghöchsten Gerät unter den Geräten aktiviert.

Die Reihenfolge kann beispielsweise festlegen, welches Gerät üblicherweise die Steuerung des Türsystems übernimmt. Ist dieses Gerät nicht in dem Türsystem verbaut oder aus anderen Gründen nicht verfügbar, so übernimmt das in der vorbestimmten Reihenfolge nächste Gerät die Steuerung des Türsystems und aktiviert sein zentrales Steuermodul.

In bevorzugter Ausgestaltung kann bei Ausfall des ranghöchsten Geräts unter den Geräten das zentrale Steuermodul auf dem in der vorbestimmten Reihenfolge nachfolgenden Gerät aktiviert werden. Dies ist insbesondere dann möglich, wenn die Geräte zyklisch prüfen, ob das ranghöchste Gerät verfügbar ist.

Die Erfindung wird nachfolgend anhand eines Ausführungsbeispiels erläutert. In den Zeichnungen, die das Ausführungsbeispiel schematisch veranschaulichen, zeigt
- Fig. 1: eine perspektivische Ansicht eines Türsystems und
- Fig. 2: einen Ausschnitt aus einer strukturellen Darstellung des Türsystems aus Fig. 1.

Fig. 1 zeigt ein Türsystem 10 mit einer Tür 11, welche im vorliegenden Beispiel als Drehtür ausgestaltet ist.

Die Tür 11 ist im vorliegenden Beispiel mit mehreren Geräten 15a, 15b, 15c versehen, nämlich einem Türantrieb 15a, einem Motorschloss 15b und, wie Fig. 2 zeigt, einem Gerät 15c zur Fluchttürsteuerung, auch als Türzentrale bezeichnet.

Wie aus Fig. 2 ersichtlich, sind die Geräte 15a, 15b, 15c jeweils mit einer elektronischen Steuereinheit 17a, 17b, 17c und einem Steuermodul 19a, 19b, 19c versehen. Es ist allerdings grundsätzlich denkbar, dass, anders als im vorliegenden Beispiel, nicht alle in einem Türsystem vorgesehenen Geräte mit einer Steuereinheit beziehungsweise einem Steuermodul versehen sind. Alle Geräte 15a, 15b, 15c sind als Teilnehmer an ein Datenkommunikationssystem 13 angeschlossen, welches im vorliegenden Beispiel ein CAN-Bus ist.

Die Steuermodule 19a, 19b, 19c können jeweils eine zentrale Intelligenz des Türsystems 10 umsetzen, sodass die Geräte 15a, 15b, 15c jeweils einzeln geeignet sind, mittels ihrer elektronischen Steuereinheit 17a, 17b, 17c das Türsystem 10 zu steuern, um einen Türzustand und eine Betriebsart des Türsystems 10 einzustellen.

Damit genau eines der Geräte 15a, 15b, 15c die Steuerung des Türsystems 10 übernimmt, sind die zentralen Steuermodule 19a, 19b, 19c der Geräte 15a, 15b, 15c jeweils aktivierbar und deaktivierbar. Die Geräte 15a, 15b, 15c sind so eingerichtet, dass im Betrieb des Türsystems 10 das zentrale Steuermodul 19a, 19b, 19c eines der Geräte 15a, 15b, 15c aktiviert ist und die zentralen Steuermodule 19a, 19b, 19c der anderen Geräte 15a, 15b, 15c deaktiviert sind.

Um festzulegen, welches der Geräte 15a, 15b, 15c die Steuerung des Türsystems 10 übernimmt, sind die Geräte 15a, 15b, 15c so konfiguriert oder programmiert, dass ihnen eine vorbestimmte Reihenfolge als Kriterium für die Auswahl des jeweiligen Geräts 15a, 15b, 15c bekannt ist.

Beispielsweise kann die vorbestimmte Reihenfolge im vorliegenden Beispiel vorsehen, dass der Türantrieb 15a in der Reihenfolge die höchste Priorität hat, das Motorschloss 15b dem Türantrieb 15a nachfolgt und das Gerät 15c zur Fluchttürsteuerung die niedrigste Priorität hat. Stellen nun das Motorschloss 15b und das Gerät 15c zur Fluchttürsteuerung fest, dass ein höherrangiges Gerät, nämlich der Türantrieb 15a, in dem Türsystem 10 verfügbar ist, bleiben die jeweiligen zentralen Steuermodule 19b, 19c deaktiviert. Das zentrale Steuermodul 19a des Türantriebs 15a hingegen wird aktiviert, da kein höherrangiges Gerät verfügbar ist, sodass das Steuermodul 19a des Türantriebs 15a die Steuerung des Türsystems 10 übernimmt und insbesondere die Betriebsart der Tür 11 und den Türzustand steuert.

Ferner speichert das Steuermodul 19a Informationen zum Systemzustand, beispielsweise Angaben zu Türzyklen oder zum Wartungszustand, und Fehler der Türsystems 10. Diese Informationen können dann über eine dafür vorgesehene Schnittstelle, beispielsweise mittels eines nicht dargestellten externen Konfigurations- und/oder Fehlerauslesegeräts, ausgelesen werden.

Die Geräte 15b, 15c prüfen zyklisch wiederkehrend, ob der Türantrieb 15a verfügbar ist. Sofern das Motorschloss 15b einen Ausfall des Türantriebs 15a feststellt und damit erkennt, dass kein ranghöheres Gerät mehr in dem Türsystem 10 verfügbar ist, aktiviert dieses das eigene zentrale Steuermodul 19b, sodass dieses die Steuerung des Türsystems 10 übernimmt.

Aufgrund der Ausgestaltung des Türsystems 10 kann die Steuerung des Türsystems 10 durch die mit einem Steuermodul 19a, 19b, 19c versehenen Geräte 15a, 15b, 15c übernommen werden, sodass es keines Zusatzgeräts für die Steuerung des Türsystems 10 bedarf. Somit wird die Anzahl der Geräte in dem Türsystem 10, und damit der Installations- und Konfigurationsaufwand, reduziert.

Da die Steuerung des Türsystems 10 über die ohnehin damit verbauten Geräte 15a, 15b, 15c erfolgt, wird die zentrale Intelligenz der Steuermodule 19a, 19b, 19c automatisch an die Größe des Türsystems 10 angepasst. Zudem können bei Ausfall eines Geräts die anderen Geräte die Steuerungsfunktion zumindest teilweise übernehmen, sodass auch dann eine ordnungsgemäße Funktion des Türsystems 10 zumindest teilweise gewährleistet ist.

### Bezugszeichenliste

- 10: Türsystem
- 11: Tür
- 13: Datenkommunikationssystem
- 15a: Gerät
- 15b: Gerät
- 15c: Gerät
- 17a: Steuereinheit
- 17b: Steuereinheit
- 17c: Steuereinheit
- 19a: Steuermodul
- 19b: Steuermodul
- 19c: Steuermodul

## Patentansprüche

1. Türsystem (10), umfassend
eine Tür (11),
ein Datenkommunikationssystem (13) zum Bereitstellen eines Übertragungswegs für eine Datenübertragung unter Teilnehmern des Datenkommunikationssystems (13) und
wenigstens zwei Geräte (15a, 15b, 15c) mit einer elektronischen Steuereinheit (17a, 17b, 17c), die als Teilnehmer an das Datenkommunikationssystem (13) angeschlossen sind,
wobei wenigstens zwei der Geräte (15a, 15b, 15c) mit einem zentralen Steuermodul (19a, 19b, 19c) zum Steuern des Türsystems (10) versehen sind, das zentrale Steuermodul (19a, 19b, 19c) auf den Geräten (15a, 15b, 15c) aktivierbar und deaktivierbar ist, die Geräte (15a, 15b, 15c) geeignet sind, ihr jeweiliges zentrales Steuermodul (19a, 19b, 19c) selbst zu aktivieren und zu deaktivieren, und die Geräte (15a, 15b, 15c) ausgebildet sind, das jeweilige zentrale Steuermodul (19a, 19b, 19c) basierend auf einer vorbestimmten Reihenfolge zu aktivieren, und wobei die Geräte (15a, 15b, 15c) ausgebildet sind, mittels des Datenkommunikationssystems (13) ein Gerät (15a, 15b, 15c), das in der vorbestimmten Reihenfolge vorrangig ist, zu detektieren und das jeweilige zentrale Steuermodul (19a, 19b, 19c) zu aktivieren, wenn festgestellt wird, dass kein vorrangiges Gerät (15a, 15b, 15c) Teilnehmer des Datenkommunikationssystems (13) ist,
**dadurch gekennzeichnet, dass** die Geräte (15a, 15b, 15c) einen Türantrieb (15a) und ein Motorschloss (15b) umfassen.

2. Türsystem (10) nach Anspruch 1,
**dadurch gekennzeichnet, dass** die Geräte (15a, 15b, 15c) ausgebildet sind, mittels der jeweiligen Steuermodule (19a, 19b, 19c) eine Betriebsart der Tür (11) und/oder einen Türzustand zu steuern.

3. Türsystem (10) nach Anspruch 1 oder 2,
**dadurch gekennzeichnet, dass** die Geräte (15a, 15b, 15c) ausgebildet sind, mittels der jeweiligen Steuermodule (19a, 19b, 19c) Informationen zum Systemzustand und/oder zu Fehlern des Türsystems (10) zu speichern.

4. Verfahren zum Aktivieren eines zentralen Steuermoduls (19a, 19b, 19c) in
einem Türsystem (10) nach Anspruch 1, das eine Tür (11),
ein Datenkommunikationssystem (13) zum Bereitstellen eines Übertragungswegs für eine Datenübertragung unter Teilnehmern des Datenkommunikationssystems (13), und
wenigstens zwei Geräte (15a, 15b, 15c) mit einer elektronischen Steuereinheit (17a, 17b, 17c), die als Teilnehmer an das Datenkommunikationssystem (13) angeschlossen sind, aufweist,
wobei wenigstens zwei der Geräte (15a, 15b, 15c) mit einem zentralen Steuermodul (19a, 19b, 19c) zum Steuern des Türsystems (10) versehen sind, das zentrale Steuermodul (19a, 19b, 19c) auf den Geräten (15a, 15b, 15c) aktivierbar und deaktivierbar ist und die Geräte (15a, 15b, 15c) geeignet sind, ihr jeweiliges zentrales Steuermodul (19a, 19b, 19c) selbst zu aktivieren und zu deaktivieren, und wobei das Verfahren die folgenden Schritte umfasst:
Auswählen eines Geräts (15a, 15b, 15c) basierend auf wenigstens einem vorbestimmten Kriterium und
Aktivieren des zentralen Steuermoduls (19a, 19b, 19c) auf dem ausgewählten Gerät (15a, 15b, 15c), wobei das zentrale Steuermodul (19a, 19b, 19c) auf dem in einer vorbestimmten Reihenfolge ranghöchsten Gerät (15a, 15b, 15c) unter den Geräten (15a, 15b, 15c) aktiviert wird,
**dadurch gekennzeichnet, dass** die Geräte (15a, 15b, 15c) einen Türantrieb (15a) und ein Motorschloss (15b) umfassen.

5. Verfahren nach Anspruch 4,
**dadurch gekennzeichnet, dass** bei Ausfall des ranghöchsten Geräts (15a, 15b, 15c) unter den Geräten (15a, 15b, 15c) das zentrale Steuermodul (19a, 19b, 19c) auf dem in der vorbestimmten Reihenfolge nachfolgenden Gerät (15a, 15b, 15c) aktiviert wird.

## Claims

1. Door system (10), comprising
a door (11),
a data communication system (13) for providing a transmission path for data transmission amongst subscribers of the data communication system (13) and at least two devices (15a, 15b, 15c) which have an electronic control unit (17a, 17b, 17c) and are connected as subscribers to the data communication system (13),
wherein at least two of the devices (15a, 15b, 15c) are provided with a central control module (19a, 19b, 19c) for controlling the door system (10), the central control module (19a, 19b, 19c) can be activated and deactivated on the devices (15a, 15b, 15c), the devices (15a, 15b, 15c) are suitable for activating and deactivating their respective central control module (19a, 19b, 19c) themselves, and the devices (15a, 15b, 15c) are designed to activate the respective central control module (19a, 19b, 19c) based on a predetermined sequence, and wherein the devices (15a, 15b, 15c) are designed to use the data communication system (13) to detect a device (15a, 15b, 15c) which takes priority in the predetermined sequence, and to activate the respective central control module (19a, 19b, 19c) when it is determined that no priority device (15a, 15b, 15c) is a subscriber of the data communication system (13),
**characterized in that** the devices (15a, 15b, 15c) comprise a door drive (15a) and a motor lock (15b).

2. Door system (10) according to Claim 1,
**characterized in that** the devices (15a, 15b, 15c) are designed to control a mode of operation of the door (11) and/or a door state by means of the respective control modules (19a, 19b, 19c).

3. Door system (10) according to Claim 1 or 2,
**characterized in that** the devices (15a, 15b, 15c) are designed to store information relating to the system status and/or faults in the door system (10) by means of the respective control modules (19a, 19b, 19c).

4. Method for activating a central control module (19a, 19b, 19c) in a door system (10) according to Claim 1, having a door (11), a data communication system (13) for providing a transmission path for data transmission amongst subscribers of the data communication system (13), and
at least two devices (15a, 15b, 15c) which have an electronic control unit (17a, 17b, 17c) and are connected as subscribers to the data communication system (13),
wherein at least two of the devices (15a, 15b, 15c) are provided with a central control module (19a, 19b, 19c) for controlling the door system (10), the central control module (19a, 19b, 19c) can be activated and deactivated on the devices (15a, 15b, 15c) and the devices (15a, 15b, 15c) are suitable for activating and deactivating their respective central control module (19a, 19b, 19c) themselves, and wherein the method comprises the following steps:
selecting a device (15a, 15b, 15c) based on at least one predetermined criterion and
activating the central control module (19a, 19b, 19c) on the selected device (15a, 15b, 15c), wherein the central control module (19a, 19b, 19c) is activated on the highest-ranking device (15a, 15b, 15c) amongst the devices (15a, 15b, 15c) in a predetermined sequence,
**characterized in that** the devices (15a, 15b, 15c) comprise a door drive (15a) and a motor lock (15b).

5. Method according to Claim 4,
**characterized in that**, in the event of failure of the highest-ranking device (15a, 15b, 15c) amongst the devices (15a, 15b, 15c), the central control module (19a, 19b, 19c) is activated on the subsequent device (15a, 15b, 15c) in the predetermined sequence.

## Revendications

1. Système de porte (10), comprenant
une porte (11),
un système de communication de données (13) pour fournir un trajet de transmission pour une transmission de données parmi des participants au système de communication de données (13), et
au moins deux dispositifs (15a, 15b, 15c) comportant une unité de commande électronique (17a, 17b, 17c) et qui sont connectés en tant que participants au système de communication de données (13),
dans lequel au moins deux des dispositifs (15a, 15b, 15c) sont pourvus d'un module central de commande (19a, 19b, 19c) pour commander le système de porte (10), le module central de commande (19a, 19b, 19c) peut être activé et désactivé sur les dispositifs (15a, 15b, 15c), les dispositifs (15a, 15b, 15c) sont aptes à activer et désactiver leur module central de commande (19a, 19b, 19c) respectif eux-mêmes, et les dispositifs (15a, 15b, 15c) sont conçus pour activer le module central de commande (19a, 19b, 19c) respectif sur la base d'une séquence prédéterminée, et dans lequel les dispositifs (15a, 15b, 15c) sont conçus pour détecter, au moyen du système de communication de données (13), un dispositif (15a, 15b, 15c) qui est prioritaire dans la séquence prédéterminée, et pour activer le module central de commande (19a, 19b, 19c) respectif lorsqu'il est établi qu'aucun dispositif prioritaire (15a, 15b, 15c) n'est un participant au système de communication de données (13), **caractérisé en ce que** les dispositifs (15a, 15b, 15c) comprennent un entraînement de porte (15a) et une serrure motorisée (15b).

2. Système de porte (10) selon la revendication 1,
**caractérisé en ce que** les dispositifs (15a, 15b, 15c) sont conçus pour commander, au moyen des modules de commande (19a, 19b, 19c) respectifs, un mode de fonctionnement de la porte (11) et/ou un état de porte.

3. Système de porte (10) selon la revendication 1 ou 2,
**caractérisé en ce que** les dispositifs (15a, 15b, 15c) sont conçus pour stocker, au moyen des modules de commande (19a, 19b, 19c) respectifs, des informations concernant l'état du système et/ou concernant des erreurs du système de porte (10).

4. Procédé d'activation d'un module central de commande (19a, 19b, 19c) dans un système de porte (10) selon la revendication 1, lequel comprend une porte (11), un système de communication de données (13) pour la fourniture d'un trajet de transmission pour une transmission de données entre les participants du système de communication de données (13), et
au moins deux dispositifs (15a, 15b, 15c) comportant une unité de commande électronique (17a, 17b, 17c) et qui sont connectés en tant que participants au système de communication de données (13),
dans lequel au moins deux des dispositifs (15a, 15b, 15c) sont pourvus d'un module central de commande (19a, 19b, 19c) pour commander le système de porte (10), le module central de commande (19a, 19b, 19c) peut être activé et désactivé sur les dispositifs (15a, 15b, 15c) et les dispositifs (15a, 15b, 15c) sont aptes à activer et désactiver leur module central de commande (19a, 19b, 19c) respectif eux-mêmes, et dans lequel le procédé comprend les étapes suivantes :
sélectionner un dispositif (15a, 15b, 15c) sur la base d'au moins un critère prédéterminé, et
activer le module central de commande (19a, 19b, 19c) sur le dispositif sélectionné (15a, 15b, 15c), le module central de commande (19a, 19b, 19c) étant activé sur le dispositif (15a, 15b, 15c) de rang le plus élevé parmi les dispositifs (15a, 15b, 15c) dans une séquence prédéterminée,
**caractérisé en ce que** les dispositifs (15a, 15b, 15c) comprennent un entraînement de porte (15a) et une serrure motorisée (15b).

5. Procédé selon la revendication 4,
**caractérisé en ce que**, dans le cas d'une défaillance du dispositif (15a, 15b, 15c) de rang le plus élevé parmi les dispositifs (15a, 15b, 15c), le module central de commande (19a, 19b, 19c) est activé sur le dispositif (15a, 15b, 15c) suivant dans la séquence prédéterminée.
